# EUROPÄISCHE PATENTSCHRIFT

(11) **EP 3 451 455 B1**
(45) Veröffentlichungstag und Bekanntmachung des Hinweises auf die Patenterteilung: **06.11.2019**
(21) Anmeldenummer: 17306128.4
(22) Anmeldetag: 01.09.2017
(51) Int. Cl.: H01R 4/02, H01R 43/02, H01R 43/04, H01R 4/18, H01R 11/12, H01R 4/62, H01R 4/20

(54) **VERFAHREN ZUR HERSTELLUNG EINER ELEKTRISCHEN VERBINDUNG UND EINE ELEKTRISCHE LEITUNG**
METHOD FOR MAKING AN ELECTRICAL CONNECTION AND AN ELECTRICAL LINE
PROCÉDÉ DE FABRICATION D'UNE LIAISON ÉLECTRIQUE ET UNE LIGNE ÉLECTRIQUE

(43) Veröffentlichungstag der Anmeldung: 06.03.2019
(73) Patentinhaber: Nexans, 92400 Courbevoie (FR)
(72) Erfinder: HUSCHER, Rainer, 95679 Waldershof (DE); SINGER, Michael, 95671 Bärnau (DE)
(74) Vertreter: Feray, Valérie

(56) Entgegenhaltungen:
- DE-A1-102011 018 353
- US-A1- 2009 249 616
- US-A1- 2011 048 763
- US-A1- 2013 059 473
- US-A1- 2017 069 975
- US-B1- 6 538 203

## Beschreibung

### Gebiet

Die Erfindung betrifft ein Verfahren zum elektrisch leitenden Verbinden eines Kontaktteils auf Kupfer- oder Aluminiumbasis mit einem aus einer Vielzahl von Aluminium enthaltenden Einzeldrähten bestehenden elektrischen Leiter sowie eine entsprechende Leitung.

### Hintergrund

Leiter aus Aluminium werden insbesondere aus Gewichts- und Kostengründen vermehrt als Ersatz für Kupferleiter verwendet. Haupteinsatzgebiete derartiger Leiter sind beispielsweise die Automobil- und die Flugzeugtechnik. Die geringere elektrische Leitfähigkeit des Aluminiums gegenüber Kupfer spielt für die meisten Anwendungen keine Rolle. Probleme ergeben sich aber beim Anbringen von Kontaktteilen an den Leitern, da Aluminiumleiter von einer elektrisch sehr schlecht leitenden Oxidschicht umgeben sind. Dieser Mangel macht sich besonders bei aus einer Vielzahl von Einzeldrähten bestehenden, auch als Litzenleiter bezeichneten Leitern bemerkbar. Die Einzeldrähte sind von einer ohne Sonderbehandlung nicht zu vermeidenden Oxidschicht umgeben. Diese Problematik ist seit langem bekannt. Elektrische Leitungen mit einem solchen Leiter, der zweckmäßigerweise von einem Mantel aus Isoliermaterial umgeben ist, werden vielfach im Fahrzeugbereich verbaut. Um solche Leitungen in der Produktion effektiv und zeitsparend verbauen zu können, werden die Leitungen an ihren Enden mit elektrischen Kontaktteilen versehen, die auch als "Terminal" bezeichnet werden.

Das Kontaktteil auf Kupfer- oder Aluminiumbasis besteht aus Kupfer oder aus einer Kupferlegierung bzw. aus Aluminium oder einer Aluminiumlegierung. Es kann auf seiner äußeren Oberfläche zusätzlich eine Schicht aus beispielsweise zum Zinn, Zink oder Nickel aufweisen, die beispielsweise galvanisch abgeschieden ist. Das Kontaktteil wird im Folgenden ohne Materialangabe nur als "Kontaktteil" bezeichnet.

Die Einzeldrähte des Leiters bestehen entweder aus Aluminium oder aus einer Aluminiumlegierung. Der Einfachheit halber wird im Folgenden nur der Begriff "Aluminium" verwendet, um sowohl Aluminium als auch Legierungen daraus zu bezeichnen.

Aus der EP 2 735 397 A1 ist beispielsweise ein Verfahren bekannt, bei dem ein topfförmiges Kontaktteil auf einen Litzenleiter aufgeschoben wird. Das Kontaktteil ist je nach Anwendungsfall mit unterschiedlichen Anschlusselementen versehen. Das Kontaktteil wird als einstückiges Bauteil durch Tiefziehen hergestellt und durch Rührreibschweißen mit dem Leiter stoffschlüssig verbunden. Gemäß dem bekannten Verfahren ist es allerdings erforderlich, für jeden Anwendungsfall ein Kontaktteil herzustellen, das an den jeweiligen Leiterquerschnitt angepasst und mit einem geeigneten Anschlusselement versehen ist. Für jede Art von Kontaktteil müssen entsprechende Werkzeuge bereitgestellt werden, was die Herstellungskosten nach oben treibt.

Die US 6 538 203 B1 betrifft ein Verbindungsteil, um eine vieldrähtige Aluminiumleitung mit einem Verbindungsteil aus Kupfer oder einem ähnlichen Metall zu verbinden. Eine Stützhülse wird auf ein abisoliertes Ende der Leitung gesteckt und zum Beispiel durch Crimpen befestigt. Das Verbindungsteil wird auf die Stirnseite der Leitung und der Stützhülse geschweißt, insbesondere durch Reibschweißen. Zu diesem Zweck wird das Anschlussteil in Rotation versetzt und gegen die Stirnseite der Leitung gedrückt.

Hiervon ausgehend hat die vorliegende Erfindung die Aufgabe, ein Verfahren zu schaffen, um eines oder mehrere der eingangs genannten Probleme zu überwinden oder zumindest zu verbessern.

### Zusammenfassung der Erfindung

Zur Lösung dieser Aufgabe schlägt die Erfindung nach einem ersten Aspekt ein Verfahren zum elektrisch leitenden Verbinden eines aus einer Kontakthülse und einer Befestigungslasche bestehenden Kontaktteiles auf Kupfer- oder Aluminiumbasis mit einem Leiter, der eine Vielzahl von Aluminium enthaltenden Einzeldrähten aufweist. Das Verfahren umfasst die folgenden Schritte:
- Aufstecken der Kontakthülse auf den Leiter,
- mechanisches Verbinden der Kontakthülse auf dem Leiter,
- Aufsetzen einer Befestigungslasche, so dass ein Vorsprung an einer Stirnseite der Kontakthülse mit einem korrespondierenden Durchlass an der Befestigungslasche in Eingriff kommt und die Befestigungslasche auf der Kontakthülse hält,
- -stoffschlüssiges Verbinden der Einzeldrähte des Leiters untereinander und mit der Kontakthülse, und
- stoffschlüssiges Verbinden einer Befestigungslasche an der Stirnseite der Kontakthülse.

Bei der mechanischen Verbindung der Kontakthülse mit dem Leiter wird die Kontakthülse beispielsweise gequetscht oder gecrimpt, um einen festen Sitz der Kontakthülse auf dem Leiter zu erzielen. Die Kontakthülse und die Befestigungslasche bilden gemeinsam ein Kontaktteil. Die Kontakthülse wird beispielsweise aus einem gestanzten Blechstreifen gerollt. Die Befestigungslasche kann ebenso ein Stanz- und Biegeteil sein. Kontakthülse und Befestigungslasche sind somit einfach und kostengünstig herzustellen. Andere Verfahren zur Herstellung der Kontakthülse und der Befestigungslasche kommen jedoch ebenfalls in Betracht. Dadurch, dass das Kontaktteil unabhängig von der Herstellungsart in jedem Fall zweiteilig ausgebildet ist, ist die Anpassung an unterschiedliche Anwendungsfälle vereinfacht. Für jeden Leiterquerschnitt muss nur eine Art von Kontakthülse vorgehalten werden, an die dann die benötigte Kontaktlasche angeschweißt wird. Es ist also nicht mehr wie bisher erforderlich für jeden Anwendungsfall ein Kontaktteil vorzuhalten. Bei dem erfindungsgemäßen Verfahren zur Herstellung einer elektrischen Verbindung ist es insbesondere nicht mehr erforderlich für jeden Typ von Kontaktteil ein eigenes Tiefziehwerkzeug bereit zu halten wie bei dem Verfahren nach der EP 2 735 397 A1.

Bei einer vorteilhaften Ausführungsform des Verfahrens wird der Schritt des stoffschlüssigen Verbindens der Einzeldrähte des Leiters untereinander und mit der Kontakthülse mittels eines Plasmalichtbogens ausgeführt. Das Aluminiumoxid, mit dem die Einzeldrähte überzogen sind, wird bei der stoffschlüssigen Verbindung der Einzeldrähte von deren Oberfläche verdrängt und beeinträchtigt die elektrische Verbindung zwischen den Einzelheiten und zu der Kontakthülse nicht mehr.

Mit Vorteil wird die stoffschlüssige Verbindung zwischen der Befestigungslasche und der Kontakthülse durch ein Verfahren aus der folgenden Liste hergestellt wird:
- Rührreibschweißen,
- Ultraschallschweißen,
- Weichlöten, und
- Hartlöten.

Grundsätzlich ist das erfindungsgemäße Verfahren innerhalb weiter Grenzen unabhängig davon, an welcher Stelle die Verbindung zwischen Kontakthülse und Befestigungslasche hergestellt wird. Dadurch ist das Verfahren für die unterschiedlichsten Anwendungsfälle einsetzbar.

Nach einem zweiten Aspekt schlägt die Erfindung eine elektrische Leitung mit einem Leiter vor, der eine Vielzahl von Aluminium enthaltenden Einzeldrähte aufweist und der mit einem Kontaktteil verbunden ist, das aus einer Kontakthülse und einer Befestigungslasche aufgebaut ist. Die Einzeldrähte des Leiters sind untereinander und mit der auf den Leiter aufgesteckten Kontakthülse stoffschlüssig verbunden. Die Kontakthülse ist mit der Befestigungslasche verschweißt. Die Kontakthülse weist an einer Stirnseite einen Vorsprung auf, der mit einem Durchlass in der Befestigungslasche korrespondiert, so dass in Montagestellung der Befestigungslasche der Vorsprung der Kontakthülse in den Durchlass der Befestigungslasche eingreift. Die Befestigungslasche ist an einer Stirnseite der Kontakthülse stoffschlüssig verbunden.

Die Kontakthülse und die Befestigungslasche bilden gemeinsam ein Kontaktteil. Dadurch dass das Kontaktteil zweiteilig ausgebildet ist, ist die Anpassung an unterschiedliche Anwendungsfälle vereinfacht. Für jeden Leiterquerschnitt muss er nur eine Art von Kontakthülse vorgehalten werden, an die dann die benötigte Kontaktlasche angeschweißt wird. Es ist also nicht mehr wie bisher erforderlich für jeden Anwendungsfall ein Kontaktteil vorzuhalten.

Bei einer vorteilhaften Weiterbildung der elektrischen Leitung kann die Kontakthülse vier Vorsprünge aufweisen, aber auch eine geringere oder größere Anzahl. Wenn die Kontakthülse mehr als einen Vorsprung aufweist, dann sind in der Befestigungslasche eine entsprechende Anzahl von Durchlässen vorgesehen. Bei der Montage der elektrischen Leitung lässt sich die Befestigungslasche einfach auf die Kontakthülse aufsetzen und wird dort gehalten, weil die Vorsprünge in die Durchlässe eingreifen.

Mit Vorteil ist die Kontakthülse als eine gerollte Hülse ausgebildet, die aus einem Blechstreifen hergestellt ist.

Vorteilhafterweise ist auch die Befestigungslasche ein Stanz- und oder Biegeteil.

Kontakthülse und Befestigungslasche sind somit einfach und kostengünstig herzustellen und bieten dementsprechende Kostenvorteile in der Produktion. Insbesondere ist ein Kontaktteil, das aus einer solchen Kontakthülse und einer Befestigungslasche hergestellt ist, kostengünstiger als ein vergleichbares Kontaktteil das durch Tiefziehen hergestellt ist. Der erfindungsgemäße elektrische Leiter ist jedoch nicht auf ein bestimmtes Herstellungsverfahren für die Kontakthülse bzw. die Befestigungslasche beschränkt.

### Kurze Beschreibung der Zeichnung

Nachfolgend wird die Erfindung anhand einer Ausführungsform unter Bezugnahme auf die begleitenden Figuren exemplarisch näher erläutert. Alle Figuren sind rein schematisch und nicht maßstäblich. Es zeigen:
- Fig. 1A: eine Ansicht einer Leitung mit einem Leiter aus einer Vielzahl von Einzeldrähten, teilweise im Querschnitt;
- Fig. 1B: eine Ansicht auf eine Stirnseite des Leiters aus Figur 1A;
- Fig. 2A: eine perspektivische Ansicht einer Kontakthülse;
- Fig. 2B: ein Blechstreifen aus dem die Kontakthülse aus Figur 2A gerollt wird;
- Fig. 3: den Leiter aus Figur 1A in einem späteren Fertigungszustand, teilweise im Querschnitt;
- Fig. 4A: eine elektrische Leitung mit einem Kontaktteil in einer perspektivischen Ansicht;
- Fig. 4B: eine elektrische Leitung mit einem Kontaktteil, teilweise im Querschnitt;
- Fig. 5A: ein Flussdiagramm mit den Einzelschritten einer ersten Herstellungsart für eine erfindungsgemäße Verbindung; und
- Fig. 5B: ein Flussdiagramm mit den Einzelschritten einer zweiten Herstellungsart für eine erfindungsgemäßen Verbindung.

Gleiche oder ähnliche Elemente sind in den Figuren mit gleichen oder ähnlichen Bezugszeichen versehen.

### Ausführungsbeispiel

Figur 1A zeigt schematisch eine Leitung 10, die einen elektrischen Leiter 11 aufweist, der aus einer Vielzahl von miteinander verseilten Einzeldrähten 12 aufgebaut ist und der von einer Isolierung 13 umgeben ist. In einem Abschnitt 14 ist die Isolierung 13 von dem Leiter 11 entfernt.

Auf den abisolierten Bereich des Leiters 11 ist eine Kontakthülse 16 aufgeschoben, die aus Kupfer, einer Kupferlegierung, Aluminium oder einer Aluminiumlegierung besteht. Die Kontakthülse 16 trägt auf ihrer in Figur 1 nach rechts weisenden Stirnseite eine Anzahl von Vorsprüngen 17, beispielsweise vier Stück, von denen in Figur 1A jedoch nur zwei sichtbar sind.

Vor der Montage weist die Kontakthülse 16 einen Innendurchmesser auf, der größer ist als der Außendurchmesser des Leiters 11, um ein problemloses Aufschieben der Kontakthülse 16 auf den Leiter zu ermöglichen, ohne dabei Einzeldrähte 12 des Leiters 11 zu verbiegen. Wenn die Kontakthülse ihre Montageposition erreicht hat, wird sie auf den Leiter gepresst oder gecrimpt. Die Kontakthülse 16 sitzt dann fest auf dem Leiter 11.

Figur 1B zeigt eine Seitenansicht der Leitung 10 aus Figur 1A. In Figur 1B sind die auf der Stirnfläche der Kontakthülse 16 angeordneten vier Vorsprünge 17 gut zu erkennen. Bei anderen Ausführungsbeispielen können jedoch weniger als vier oder mehr als vier Vorsprünge 17 vorgesehen sein. Der Gegenstand der vorliegenden Erfindung ist unabhängig von der konkreten Anzahl der Vorsprünge.

In Figur 2A ist die Kontakthülse 16 in einer perspektivischen Ansicht dargestellt. Zur Herstellung der Kontakthülse 16 wird ein Blechstreifen 18 ausgestanzt, wobei gleichzeitig die Vorsprünge 17 entstehen. Der ausgestanzte Blechstreifen 18 ist in Figur 2B gezeigt. Der so vorbereitete Blechstreifen 18 wird gerollt, um die Kontakthülse 16 fertigzustellen. Eine gerollte Kontakthülse 16 ist zwar einfach und kostengünstig herzustellen, aber die vorliegende Erfindung ist nicht auf diese Herstellungsart beschränkt. Grundsätzlich kann die Kontakthülse auch zum Beispiel durch Gießen, Tiefziehen oder spanabhebende Verfahren herstellt sein.

Figur 3 zeigt die Leitung 10 aus Figur 1A nachdem die Einzeldrähte 12 miteinander sowie mit der Kontakthülse 16 in einem Plasmalichtbogen miteinander verschweißt wurden. Dabei entsteht ein Bereich 21, wo keine Einzeldrähte 12 mehr vorliegen und der eine stoffschlüssige Verbindung mit der Kontakthülse 16 hat. Bei diesem Schweißvorgang wird das Aluminiumoxid verdrängt. Insbesondere kann das Aluminiumoxid an die Oberfläche von geschmolzenem Material "aufschwimmen". Im Ergebnis beeinträchtigt das Aluminiumoxid die elektrische Leitfähigkeit zwischen dem Leiter 11 und der Kontakthülse 16 nicht mehr.

Bei einer alternativen Ausführungsform findet die mit Bezug auf Figur 3 beschriebene Verschweißung der Einzeldrähte 12 mit der Kontakthülse 16 nicht statt. Die Kontakthülse 16 ist alleine durch Pressen oder Crimpen fest mit dem Leiter 11 verbunden.

In Figur 4A ist die Leitung 10 aus Figur 3 mit einem daran angesetzten Befestigungsfuß oder einer Befestigungslasche 22 dargestellt. Die Befestigungslasche ist auf Kupfer- oder Aluminiumbasis hergestellt. Bei dem in Figur 4A dargestellten Ausführungsbeispiel ist die Befestigungslasche 22 als ein Winkelprofil mit zwei Schenkeln 23, 24 ausgebildet. Der erste Schenkel 23 der Befestigungslasche 22 ist mit einem Schraubenloch 26 für eine Befestigungsschraube versehen, während der zweite Schenkel 24 Durchlässe 27 ausweist, die so bemessen sind, dass die Vorsprünge 17 der Kontakthülse 16 darin aufnehmbar sind, wenn der Schenkel 24 der Befestigungslasche 22 eine Montageposition auf der Stirnfläche der Kontakthülse 16 einnimmt. In Figur 4A ist weiterhin ein Werkzeug 28 dargestellt, mit welchem der Schenkel 24 der Befestigungslasche 22 durch Rührreibschweißen mit der Kontakthülse 16 verschweißt wird. Bei diesem Schweißverfahren wird die für eine Verschweißung von Kontakthülse 16 und Befestigungslasche 22 benötigte Temperatur durch Reibung erzeugt. Dabei verbindet sich das Material der Kontakthülse 16 mit dem der Befestigungslasche 22 bei einer Temperatur unterhalb der Schmelztemperatur der verwendeten Metalle stoffschlüssig bzw. wird durch Diffusion miteinander verschweißt. Dazu tragen auch der durch das Werkzeug 28 aufgebrachte Druck und die dadurch verrichtete Umformarbeit bei. Das bei dem Verfahren eingesetzte Werkzeug hat dementsprechend eine Reibfläche, mit der es auf den Schenkel 24 der Befestigungslasche 22 aufgedrückt wird, was in Figur 4 durch einen Pfeil P symbolisiert ist. Beim Anlegen des Werkzeugs an das Kontaktteil ist dasselbe mit Vorteil bereits in Rotation versetzt. Es kann aber auch erst nach dem Anlegen an das Kontaktteil in Rotation versetzt werden.

Das Werkzeug 28 wird bei Durchführung des Verfahrens beispielsweise durch einen Elektromotor um seine Achse A in Drehung versetzt und danach in Richtung des Pfeiles P bewegt. Es wird dann mit anhaltendem Druck gegen den Schenkel 24 der Befestigungslasche 22 gedrückt, so dass das Material desselben durch Reibung erwärmt wird.

Bei dem Ausführungsbeispiel bei dem die Kontakthülse 16 zunächst nur auf den Leiter 11 gepresst ist, findet eine Verschweißung der Einzeldrähte 12 mit der Kontakthülse 16 während des Rührreibschweißens statt. D.h. während die Befestigungslasche 22 mit der Kontakthülse verscheißt wird, werden gleichzeitig die Einzeldrähte 12 mit der Kontakthülse verschweißt.

Die Befestigungslasche 22 ist als einfaches Stanz- und Biegeteil hergestellt. Abmessungen, Form, Anzahl von Befestigungsöffnungen usw. sind dadurch auf einfache Weise an einzelne Anwendungsfälle anpassbar. Allerdings ist die Erfindung nicht auf eine gestanzte und/oder gebogene Befestigungslasche 22 eingeschränkt. Grundsätzlich ist die Erfindung unabhängig davon, wie die Befestigungslasche 22 hergestellt ist.

Figur 4B zeigt ein weiteres Ausführungsbeispiel einer Leitung 10, wobei das Ende der Leitung, welche die Kontakthülse 16 trägt, im Querschnitt dargestellt ist. An die Kontakthülse ist in diesem Fall eine andere Befestigungslasche 29 angeschweißt, die, wie oben ausgeführt, nahezu beliebig gestaltet sein kann.

Figur 5A zeigt in einem Flussdiagramm die einzelnen Herstellungsschritte für ein erstes Verfahren zur Herstellung einer erfindungsgemäßen elektrischen Verbindung. Zu Beginn wird im Schritt S1 eine Kontakthülse 16 auf den Leiter 11 aufgeschoben und danach in Schritt S2 auf dem Leiter 11 gecrimpt. Anschließend werden in Schritt S3 die Litzendrähte 12 miteinander und mit der Kontakthülse 16 in einem Plasmalichtbogen stoffschlüssig verbunden. Abschließend wird die Befestigungslasche 22 mit der Kontakthülse 16 verschweißt, insbesondere rührreibgeschweißt.

Figur 5B zeigt in einem weiteren Flussdiagramm die einzelnen Herstellungsschritte für ein zweites Verfahren zur Herstellung einer erfindungsgemäßen elektrischen Verbindung. Die Schritte S5 und S6 sind identisch mit den Schritten S1 und S2 bei der ersten Herstellungsart. Dann wird jedoch bereits in einem dritten Schritt S7 die Befestigungslasche 22 mit der Kontakthülse 16 verschweißt, insbesondere rührreibgeschweißt, wodurch gleichzeitig die Einzeldrähte 12 des Leiters 11 mit der Kontakthülse 16 verschweißt werden.

### Bezugszeichenliste

- A: Achse
- P: Pfeile
- 10: Leitung
- 11: Leiter
- 12: Einzeldrähte
- 13: Isolation
- 14: Abschnitt

- 16: Kontakthülse
- 17: Vorsprünge
- 18: Blechstreifen
- 21: (kompaktierter) Bereich
- 22: Befestigungslasche
- 23,24: Schenkel

- 26: Schraubenloch
- 27: Durchlässe
- 28: Werkzeug

## Patentansprüche

1. Verfahren zum elektrisch leitenden Verbinden eines aus einer Kontakthülse (16) und einer Befestigungslasche (22) bestehenden Kontaktteiles auf Kupfer- oder Aluminiumbasis mit einem Leiter(11), der eine Vielzahl von Aluminium enthaltenden Einzeldrähten (12) aufweist, wobei das Verfahren die Schritte umfasst:
- Aufstecken (S1, S5) der Kontakthülse (16) auf den Leiter (11), und
- mechanisches Verbinden (S2, S6) der Kontakthülse (16) mit dem Leiter (11),
wobei das Verfahren durch die Schritte gekennzeichnet ist:
- Aufsetzen der Befestigungslasche (22), so dass ein Vorsprung (17) an einer Stirnseite der Kontakthülse (17) mit einem korrespondierenden Durchlass (27) an der Befestigungslasche (22) in Eingriff kommt und die Befestigungslasche (22) auf der Kontakthülse (16) hält,
- stoffschlüssiges Verbinden der Einzeldrähte (12) des Leiters (11) untereinander und mit der Kontakthülse (16), und
- stoffschlüssiges Verbinden (S4, S7) der Befestigungslasche (22) an der Stirnseite der Kontakthülse (16).

2. Verfahren nach Anspruch 1, **dadurch gekennzeichnet, dass** der Schritt des stoffschlüssigen Verbindens (S3) der Einzeldrähte (12) des Leiters (11) untereinander und mit der Kontakthülse (16) mittels eines Plasmalichtbogens ausgeführt wird.

3. Verfahren nach Anspruch 1, **dadurch gekennzeichnet, dass** bei dem Schritt des stoffschlüssigen Verbindens (S7) der Befestigungslasche (22) mit der Kontakthülse (16) gleichzeitig die Einzeldrähte (12) des Leiters (11) untereinander und mit der Kontakthülse (16) stoffschlüssig miteinander verbunden werden.

4. Verfahren nach einem der vorstehenden Ansprüche, **dadurch gekennzeichnet, dass** das stoffschlüssige Verbinden (S4, S7) zwischen der Befestigungslasche (22) und der Stirnseite der Kontakthülse (16) durch ein Verfahren aus der folgenden Liste hergestellt wird:
- Rührreibschweißen,
- Ultraschallschweißen,
- Weichlöten, und
- Hartlöten.

5. Elektrische Leitung mit einem Leiter (11), der eine Vielzahl von Aluminium enthaltenden Einzeldrähte (12) aufweist und der mit einem Kontaktteil auf Kupfer- oder Aluminiumbasis verbunden ist, das aus einer Kontakthülse (16) und einer Befestigungslasche (22) aufgebaut ist, wobei die Einzeldrähte (12) des Leiters untereinander und mit der auf den Leiter (11) aufgesteckten Kontakthülse stoffschlüssig verbunden sind, wobei die Kontakthülse (16) mit der Befestigungslasche (22) stoffschlüssig verbunden ist, **dadurch gekennzeichnet, dass** die Kontakthülse (16) an einer Stirnseite einen Vorsprung (17) aufweist, der mit einem Durchlass (27) in der Befestigungslasche (22) korrespondiert, so dass in Montagestellung der Befestigungslasche der Vorsprung (17) der Kontakthülse in den Durchlass (27) der Befestigungslasche eingreift, und dass die Befestigungslasche (22) an der Stirnseite der Kontakthülse (16) stoffschlüssig verbunden ist.

6. Elektrische Leitung nach Anspruch 5, **dadurch gekennzeichnet, dass** die Kontakthülse (16) eine gerollte Hülse ist.

7. Elektrische Leitung nach einem der Ansprüche 5 oder 6, **dadurch gekennzeichnet, dass** die Befestigungslasche (22) ein Stanz- und oder Biegeteil ist.

## Claims

1. A method for electrically conductively connecting a contact part consisting of a contact sleeve (16) and a mounting bracket (22) based on copper- or aluminum to a conductor (11), which has a plurality of aluminum-containing individual wires (12), wherein the method comprises the steps:
- Placement (S1, S5) of the contact sleeve (16) on the conductor (11), and
- mechanical connection (S2, S6) of the contact sleeve (16) to the conductor (11), wherein the method is **characterized by** the steps:
- Placement of the mounting bracket (22), so that a projection (17) on an end face of the contact sleeve (17) comes into engagement with a corresponding feed-through (27) on the mounting bracket (22) and holds the mounting bracket (22) on the contact sleeve (16),
- integral connection of the individual wires (12) of the conductor (11) with one another and with the contact sleeve (16), and
- integral connection (S4, S7) of the mounting bracket (22) on the end face of the contact sleeve (16).

2. The method according to Claim 1, **characterized in that** the step of the integral connection (S3) of the individual wires (12) of the conductor (11) with one another and with the contact sleeve (16) is carried out by means of a plasma arc.

3. The method according to Claim 1, **characterized in that** in the step of the integral connection (S7) of the mounting bracket (22) with the contact sleeve (16) the individual wires (12) of the conductor (11) are simultaneously integrally connected with one another and with the contact sleeve (16).

4. The method according to any one of the preceding claims, **characterized in that** the integral connection (S4, S7) between the mounting bracket (22) and the face end of the contact sleeve (16) is produced by a method from the following list:
- friction stir welding,
- ultrasonic welding,
- soft soldering, and
- hard soldering.

5. An electrical line with a conductor (11), which has a plurality of aluminum-containing individual wires (12) and which is connected to a contact part based on copper or aluminum, which is composed of a contact sleeve (16) and a mounting bracket (22), wherein the individual wires (12) of the conductor are integrally connected with one another and with the contact sleeve placed on the conductor (11), wherein the contact sleeve (16) is integrally connected with the mounting bracket (22), **characterized in that** the contact sleeve (16) has a projection (17) on an end face, which corresponds with a feed-through (27) in the mounting bracket (22), so that in the mounting position of the mounting bracket of the projection (17) the contact sleeve engages in the feed-through (27) of the mounting bracket, and that the mounting bracket (22) is integrally connected on the end face of the contact sleeve (16).

6. The electrical line according to Claim 5, **characterized in that** the contact sleeve (16) is a rolled sleeve.

7. The electrical line according to any one of Claims 5 or 6, **characterized in that** the mounting bracket (22) is a stamped- and/or bent part.

## Revendications

1. Procédé de liaison électro-conductrice d'une pièce de contact, constituée d'une douille de contact (16) et d'une patte de fixation (22), à base de cuivre ou d'aluminium, avec un conducteur (11) qui comprend une pluralité de fils individuels (12) contenant de l'aluminium, ce procédé comprenant les étapes suivantes :
- emboîtement (S1, S5) de la douille de contact (16) sur le conducteur (11) et
- liaison mécanique (S2, S6) de la douille de contact (16) avec le conducteur (11), le procédé étant **caractérisé par** les étapes suivantes :
- pose de la patte de fixation (22), de façon à ce qu'une saillie (17) s'emboîte sur un côté frontal de la douille de contact (17), avec un passage correspondant (27) sur la patte de fixation (22) et maintienne la patte de fixation (22) sur la douille de contact (16),
- liaison par liaison de matière des fils individuels (12) du conducteur (11) entre eux et avec la douille de contact (16) et
- liaison par liaison de matière (S4, S7) de la patte de fixation (22) sur le côté frontal de la douille de contact (16).

2. Procédé selon la revendication 1, **caractérisé en ce que** l'étape de liaison par liaison de matière (S3) des fils individuels (12) du conducteur (11) entre eux et avec la douille de contact (16) est réalisée au moyen d'un arc plasma.

3. Procédé selon la revendication 1, **caractérisé en ce que**, dans l'étape de la liaison par liaison de matière (S7) de la patte de fixation (22) avec la douille de contact (16) les fils individuels (12) du conducteur (11) sont reliés par liaison de matière entre eux et avec la douille de contact (16) de manière simultanée.

4. Procédé selon l'une des revendications précédentes, **caractérisé en ce que** la liaison par liaison de matière (S4, S7) entre la patte de fixation (22) et le côté frontal de la douille de contact (16) est réalisée par un procédé dans la liste suivante :
- soudure par friction,
- soudure aux ultrasons,
- brasage tendre et
- brasage dur.

5. Conduite électrique avec un conducteur (11), qui comprend une pluralité de fils individuels (12) contenant de l'aluminium et qui est relié avec une pièce de contact à base de cuivre ou d'aluminium, qui est constituée d'une douille de contact (16) et d'une patte de fixation (22), les fils individuels (12) du conducteur étant reliés entre eux et avec la douille de contact emboîtée sur le conducteur (11) par liaison de matière, la douille de contact (16) étant reliée avec la patte de fixation (22) par liaison de matière, **caractérisée en ce que** la douille de contact (16) comprend, sur un côté frontal, une saillie (17), qui correspond avec un passage (27) dans la patte de fixation (22), de façon à ce que, dans la position de montage de la patte de fixation, la saillie (17) de la douille de contact s'emboîte dans le passage (27) de la patte de fixation, et à ce que la patte de fixation (22) soit reliée au côté frontal de la douille de contact (16) par liaison de matière.

6. Conduite électrique selon la revendication 5, **caractérisée en ce que** la douille de contact (16) est une douille roulée.

7. Conduite électrique selon l'une des revendications 5 ou 6, **caractérisé en ce que** la patte de fixation (22) est une pièce estampée ou pliée.
